# EUROPÄISCHE PATENTSCHRIFT

(11) **EP 0 881 956 B1**
(45) Veröffentlichungstag und Bekanntmachung des Hinweises auf die Patenterteilung: **05.04.2000**
(21) Anmeldenummer: 97902250.6
(22) Anmeldetag: 29.01.1997
(51) Int. Cl.: B07C 1/02

(54) **VORRICHTUNG ZUR AUTOMATISCHEN GEWICHTSBESTIMMUNG VON POSTSTÜCKEN**
ARRANGEMENT FOR AUTOMATICALLY DETERMINING THE WEIGHT OF ITEMS OF POST
DISPOSITIF DE DETERMINATION AUTOMATIQUE DU POIDS D'ENVOIS POSTAUX

(30) Priorität: 06.02.1996 DE 19604090
(43) Veröffentlichungstag der Anmeldung: 09.12.1998
(73) Patentinhaber: SIEMENS AKTIENGESELLSCHAFT, 80333 München (DE)
(72) Erfinder: KINNEMANN, Georg, D-15711 Königs Wusterhausen (DE)
(86) Internationale Anmeldenummer: EP9700379
(87) Internationale Veröffentlichungsnummer: WO9728907

(56) Entgegenhaltungen:
- EP-A- 0 227 998
- GB-A- 2 213 804
- US-A- 3 815 897

## Beschreibung

Die vorliegende Erfindung betrifft eine Vorrichtung zur automatischen Gewichtsbestimmung von Poststücken gemäß dem Oberbegriff des Patentanspruchs 1.

In automatischen Briefverteilanlagen muß von flachen, flexiblen und leicht zerreißbaren Gegenständen mit unterschiedlicher Länge, z.B. C6-Briefen, DL-Briefen, C5-Briefen, Postkarten, die als kontinuierlicher Strom transportiert werden, zu verschiedenen Zwecken das Gewicht bestimmt werden, ohne daß die Gegenstände gestoppt oder verzögert werden. Schwierigkeiten können dadurch auftreten, daß grundsätzlich die Gewichtsbestimmung der Poststücke auch dann genau und sicher erfolgen soll, wenn die Poststücke mit hohen Geschwindigkeiten transportiert werden, z.B. oberhalb einer Geschwindigkeit von 2m/s. Auch bei diesen Geschwindigkeiten dürfen die Poststücke nicht beschädigt werden. Darüber hinaus ist es erforderlich, daß die Poststücke im kontinuierlichen Strom ihre relative Lage zueinander weitgehend erhalten. Insbesondere sollen die Lücken zwischen den Poststücken durch die Gewichtsbestimmung nicht verändert werden.

Bereits bekannt sind Verfahren, bei denen die zu wiegenden Gegenstände waagerecht über ein Wägesystem geleitet und dabei dynamisch gewogen werden. Allerdings treten dann bei höheren Geschwindigkeiten Verschiebungen zwischen den Gegenständen auf, weil die Gegenstände vom Transportsystem nicht fest gefaßt werden, darüber hinaus gestatten diese Anordnungen keine hohen Durchsätze, da bei geringen Abständen zwischen den Gegenständen die einzelnen Gegenstände nicht lange genug im Wägesystem verbleiben, um das Gewicht mit ausreichender Genauigkeit zu bestimmen. Wenn zwischen Gegenständen unterschiedlicher Längen nur geringe Lücken bestehen, hat dies darüber hinaus die Konsequenz, daß kurze Gegenstände nicht allein im Wägesystem sind, so daß eine Gewichtsbestimmung in diesen Fällen gar nicht möglich ist. Um dieses Problem zu lösen, wurde der Strom der Gegenstände in mehrere Teilströme gesplittet und die einzelnen Gegenstände mehreren Wägesystemen zugeführt. Dies ermöglicht grundsätzlich einen höheren Gesamtdurchsatz Allerdings besteht auch dann das Problem der Verschiebbarkeit der einzelnen liegenden Gegenstände der Teilströme, so daß solche Anordnungen für höhere Geschwindigkeiten nicht anwendbar sind. Darüber hinaus besteht die Gefahr, daß die zu wiegenden Gegenstände beim Übergang zu dem Wägesystem beschädigt werden, insbesondere dann, wenn sie nicht starr und stabil genug sind.

Aufgabe der vorliegenden Erfindung ist es daher, eine Vorrichtung zur automatischen Gewichtsbestimmung von Poststücken zu schaffen, mit der eine Messung im kontinuierliche Strom erfolgen kann, wobei auch bei höheren Geschwindigkeiten Verschiebungen der relativen Position der Poststücke zueinander im Sendungsstrom vermieden werden. Diese Aufgabe wird erfindungsgemäß durch die Merkmale des Patentanspruchs 1 gelöst.

Die erfindungsgemäße Vorrichtung ermöglicht einen höheren Gesamtdurchsatz an Poststücken bei höherer Wiegegenauigkeit und Betriebssicherheit.

Vorteilhafte Ausführungsformen der Erfindung sind in Unteransprüchen, sowie der Beschreibungen zu entnehmen.

Im folgenden wird die Erfindung anhand von Zeichnungen genauer beschrieben. Dabei zeigen:
- Fig. 1: ein Blockschaltbild einer erfindungsgemäßen Vorrichtung
- Fig. 2: eine Detaildarstellung des Transports durch ein erfindungsgemäßes Wägesystem
- Fig. 3: das Layout für eine erfindungsgemäße Vorrichtung mit zwei Wägesystemen

Fig. 1 zeigt das Blockschaltbild einer erfindungsgemäßen Vorrichtung. Die Poststücke werden einem Transportpfad TS mit einer Zuführvorrichtung 1. zugeführt, wobei die Poststücke während des Transports permanent gefaßt werden Dies hat zur Folge, daß jedes einzelne im Transportpfad TS in seiner Position vorangehenden und zum nachfolgenden Poststück fixiert ist. Die Zuführeinrichtung 1 ist über den Transportpfad TS vorzugsweise an eine Verteileinrichtung 3 angeschlossen. Die Poststücke werden in dieser Verteileinrichtung 3 auf eine Anzahl von Transportpfaden TS verteilt und den Wägesystemen WS₁, WS₂...WS_{N} zugeführt. Auch in diesen Transportpfaden TS werden die Poststücke permanent gefaßt und transportiert. Innerhalb der Wägesysteme WS₁, WS₂...WS_{N} werden die Poststücke ebenfalls permanent gefaßt und transportiert und anschließend Transportpfaden TS' übergeben und über diese Transportpfade TS' einer Vereinigungsvorrichtung 4 zugeführt. Anschließend erfolgt eine Zuführung der Poststücke zu einer Ausschleusungsvorrichtung 2. Da die Poststücke in den Transportpfaden und den Wägesystemen permanent gefaßt und transportiert werden, ist der relative Abstand der Poststücke zueinander im Sendungsstrom bei der Zuführung zur erfindungsgemäßen Vorrichtung der gleiche wie bei der Ausschleusung.

Fig. 2 zeigt, daß erfindungsgemaß die Transportpfade und die Wägesysteme Deckbandsysteme aufweisen zwischen denen die Poststücke festgeklemmt und transportiert werden. Ein solches Deckbandsystem besteht aus zwei parellel laufenden Riemen, die über Transportrollen und Antriebsrollen 5 - 12 geführt werden. Poststücke werden in allen Transportsystemen TS, TS' Wägesystemen WS₁,.. WS_{N} mit einer gleichen vorgegebenen Geschwindigkeit transportiert, so daß keine zusätzlichen Beschleunigungs- bzw. Bremskräfte an den Übergangsstellen zwischen Transportpfaden und Wägesystemen auftreten.

Vorzugsweise weist jeder Transportpfad eine Antriebseinheit DU auf, die starr mit einem zentralen Antrieb D z.B. einem Motor verbunden ist, so daß in allen Transportpfaden und zwar sowohl hinter als auch vor den Wägesystemen die Poststücke mit exakt der gleichen Geschwindigkeit transportiert werden, wobei diese Geschwindigkeit selbst allerdings variabel ist. Das Ein- und Ausschalten des Antriebs D sowie eine mögliche Geschwindigkeitssteuerung erfolgt durch eine Steuereinheit CU.

Wie bereits erwähnt, werden die Poststücke in den Wägesystemen möglichst mit genau der gleichen Geschwindigkeit transportiert wie in den Transportpfaden durch die die Zuführ der Poststücke erfolgt bzw. denen die Poststücke zugeführt werden, um eine Beschädigung der Poststücke zu vermeiden. Allerdings muß dabei eine mechanische Kopplung zwischen den Transportpfaden und den Wiegesystemen vermieden werden, da andernfalls keine genaue Gewichtsbestimmung durch die Wägesysteme möglich wäre. Erfindungsgemäß weist daher jedes Wägesystem eine Steuereinheit CU₁, CU₂,... CU_{N} auf, der von einem Geschwindigkeitssensor SS ein Signal als Maß für die Geschwindigkeit der Transportpfade TS bzw. TS' zugeführt wird. Jedes System weist weiterhin jeweils einen Sensor SS₁, SS₂...SS_{N} auf, mit dem die lokale Transportgeschwindigkeit im Wägesystem bestimmt wird. Das Signal dieser lokalen Geschwindigkeitssensoren SS₁, SS₂...SS_{N} wird jeweils den lokalen Steuereinheiten CU₁, CU₂...CU_{N} zugeführt. Jedes Wägesystem weist außerdem einen lokalen Antrieb D₁, D₂...D_{N} auf, der von der Steuereinheit CU₁, CU₂...CU_{N} auf die Geschwindigkeit der Transportpfade TS, TS' geregelt wird. Dies ermöglicht, eine Übergabe der Poststücke von den Transportpfaden TS in die Wägesystemen bzw. von den Wägesystemen in die Transportpfade TS' vorzunehmen, ohne daß Geschwindigkeitsdifferenzen auftreten und zwar auch dann, wenn die Vorrichtung zu einem beliebigen Zeitpunkt während des Betriebs abgeschaltet werden muß

Die Arbeitsweise der erfindungsgemäßen Vorrichtung ist folgendermaßen: Poststücke werden über die Zuführvorrichtung 1 der erfindungsgemäßen Vorrichtung zugeführt, passieren zuerst einen Eingangssensor IS, z.B. eine Lichtschranke, der jedes Poststück registriert und an die Steuereinheit CU weitermeldet. Der Geschwindigkeitssensor SS bestimmt die Eingangsgeschwindigkeit der Poststücke im Transportpfad TS. Dies ermöglicht auch, daß die Steuereinheit CU jedes Poststück bei seinem Durchlauf durch die Vorrichtung verfolgt, da der Aufenthaltsort jedes Poststücks durch Integration über die Zeit bestimmt werden kann. Die Poststücke werden als kontinuierlicher Strom der Verteileinrichtung 3 zugeführt und auf die Wägesysteme WS₁ bis WS_{N} verteilt. Die einzelnen Wägesysteme sind mechanisch von der übrigen Vorrichtung entkoppelt, so daß ihre Funktion nicht beeinträchtigt ist. Beim Passieren der Wägesysteme werden die Poststücke den Transportpfaden TS' zugeführt und in der Vereinigungseinrichtung 4 wieder zu einem kontinuierlichen Strom zusammengeführt, der über die Ausschleusungsvorrichtung 2 die Vorrichtung verläßt.

Fig. 3 zeigt eine bevorzugte Ausführungsform der Vorrichtung mit zwei Wägesystemen. Jedes Wägesystem WS₁ bzw. WS₂ befindet sich auf einer mechanisch von übrigen Vorrichtung entkoppelten Grundplatte 13 bzw. 14. Jedes Wägesystem weist ein Deckbandsystem 15 bzw. 16 auf, von dem die Poststücke während der Gewichtsbestimmung transportiert werden. Die Zuführvorrichtung 1 weist ebenfalls Deckbandsysteme auf. Als Verteileinrichtung 3 wird eine Weiche eingesetzt auf die die Poststücke jeweils über einen ersten bzw. zweiten Transportpfad 17 bzw. 18 geleitet werden. Diese Transportpfade sind ebenfalls durch Deckbandsysteme realisiert. Nach Transport innerhalb der Wägesysteme erfolgt eine Übergabe der Poststücke an Transportpfade 19, 20, die die Poststücke zu der Vereinigungseinrichtung 4 transportieren. Auch diese Transportpfade sowie die Vereinigungseinrichtung sind als Deckbandsysteme realisiert. Die Übergabestellen zwischen den Transportpfaden und den Wägesystemen sind vorzugsweise durch versetzt angeordnete Transportrollen realisiert, so daß einerseits eine sichere Übergabe der Poststücke ermöglicht wird, andererseits das Wägesystem von der übrigen Vorrichtung mechanisch entkoppelt ist.

Die Wägesysteme selbst weisen zunächst die weiter oben angegebenen Merkmale auf, d.h. jeweils einen Antrieb, eine Steuereinrichtung einen Geschwindigkeitssensor sowie eine Transportstrecke in der die Poststücke permanent gefaßt transportiert werden. Darüber hinaus wird für die Durchführung des eigentlichen Wiegevorgangs in den Wägesystemen eines der verschiedenen bekannten Wägeprinzipien verwendet.

## Patentansprüche

1. Vorrichtung zur automatischen Gewichtsbestimmung von Poststücken mit einer Zuführ- und einer Ausschleusungsvorrichtung, (1,2) für die Poststücke sowie eine Anzahl von Wägesysteme (WS₁,...WSₙ)
**dadurch gekennzeichnet,**
daß die Zuführvorrichtung (1) an eine Verteileinrichtung (3) angeschlossen ist, daß eine Anzahl Transportpfade (TS) an die Verteileinrichtung (3) angeschlossen ist, über die den Wägesystemen (WS₁,...WS_{N}) die Poststücke zuführbar sind, daß weitere Transportpfade (TS') vorgesehen sind über die die Poststücke anschließend einer Vereinigungseinrichtung (4) und der Ausschleusungsvorrichtung (2) zuführbar sind, wobei die Poststücke in den Transportpfaden (TS, TS') und den Wägesystemen (WS₁,...WS_{N}) permanent gefaßt transportiert werden.

2. Vorrichtung nach Anspruch 1,
dadurch gekennzeichnet,
daß die Transportpfade (TS, TS')sowie die Wägesysteme (WS₁,...WS_{N}) Deckbandsysteme aufweisen zwischen denen die Poststücke festgeklemmt transportiert werden.

3. Vorrichtung nach Anspruch 1 oder 2,
dadurch gekennzeichnet,
daß die Poststücke in allen Transportpfaden (TS, TS') und Wägesystemen (WS₁,...WS_{N}) mit der gleichen vorgegebenen Geschwindigkeit transportiert werden.

4. Vorrichtung nach Ansprüchen 1 bis 3,
dadurch gekennzeichnet,
daß jeder Transportpfad (TS, TS') eine Antriebseinheit (DU) aufweist, und daß diese Antriebseinheiten mit einem zentralen Antrieb (D) starr verbunden sind.

5. Vorrichtung nach einem der Ansprüche 1 bis 4,
dadurch gekennzeichnet,
daß jedes Wägesystem (WS₁,...WS_{N}) einen gesteuerten Antrieb (D₁,...D_{N}) sowie einen lokalen Geschwindigkeitssensor (SS₁,...SS_{N}) aufweist, daß im Bereich der Zuführeinrichtung ein Geschwindigkeitssensor (SS) vorgesehen ist, und die Signale der Geschwindigkeitssensoren (SS, S_{S1},...SS_{N}) zur Steuerung der Antriebe der Wägesysteme (D₁,...D_{N}) verwendet werden.

## Claims

1. Arrangement for automatically determining the weight of items of post, having a feeding arrangement (1) and a discharging arrangement (2) for the items of post as well as a number of weighing systems (WS₁,...WS_{N}), characterized in that the feeding arrangement (1) is connected to a distributing device (3), in that there are connected to the distributing device (3) a number of transporting paths (TS), over which the items of post can be fed to the weighing systems (WS₁,...WS_{N}), in that further transporting paths (TS') are provided, over which the items of post can subsequently be fed to a merging device (4) and to the discharging arrangement (2), the items of post being transported in a permanently grasped manner in the transporting paths (TS, TS') and the weighing systems (WS₁,...WS_{N}).

2. Arrangement according to Claim 1, characterized in that the transporting paths (TS, TS') and the weighing systems (WS₁,...WS_{N}) have sandwich belt systems, between which the items of post are transported in a firmly clamped manner.

3. Arrangement according to Claim 1 or 2, characterized in that the items of post are transported at the same predetermined speed in all the transporting paths (TS, TS') and weighing systems (WS₁,...WS_{N}).

4. Arrangement according to Claims 1 to 3, characterized in that each transporting path (TS, TS') has a drive unit (DU), and in that these drive units are rigidly connected to a central drive (D).

5. Arrangement according to one of Claims 1 to 4, characterized in that each weighing system (WS₁,...WS_{N}) has a controlled drive (D₁,...D_{N}) as well as a local speed sensor (SS₁,...SS_{N}), in that a speed sensor (SS) is provided in the region of the feeding device, and the signals of the speed sensors (SS, SS₁,...SS_{N}) are used for controlling the drives of the weighing systems (D₁,...D_{N}).

## Revendications

1. Dispositif pour déterminer automatiquement le poids d'envois postaux, comportant un dispositif (1) d'amenée et un dispositif (2) d'évacuation pour les envois postaux ainsi qu'une pluralité de systèmes (WS₁, ... WS_{N}) de pesage,
caractérisé en ce que
le dispositif (1) d'envoi est raccordé à un dispositif (3) de distribution, en ce qu'il est raccordé au dispositif (3) de distribution une pluralité de voies (TS) de transport par l'intermédiaire desquelles les envois postaux peuvent être envoyés aux systèmes (WS₁, ... WS_{N}) de pesage, en ce qu'il est prévu des voies (TS') de transport supplémentaires par l'intermédiaire desquelles les envois postaux peuvent être envoyés ensuite à un dispositif (4) de réunion et au dispositif (2) d'évacuation, les envois postaux étant transportés en étant saisis en permanence dans les voies (TS, TS') de transport et les systèmes (WS₁, ... WS_{N}) de pesage.

2. Dispositif suivant la revendication 1, caractérisé en ce que les voies (TS, TS') de transport ainsi que les systèmes (WS₁, ... WS_{N}) de pesage comportent des systèmes de bandes de recouvrement entre lesquelles les envois postaux sont transportés en étant bloqués par serrage.

3. Dispositif suivant la revendication 1 ou 2, caractérisé en ce que les envois postaux sont transportés dans toutes les voies (TS, TS') de transport et dans tous les systèmes (WS₁, ... WS_{N}) de pesage à la même vitesse prescrite.

4. Dispositif suivant les revendications 1 à 3, caractérisé en ce que chaque voie (TS, TS') de transport comporte une unité (DU) d'entraînement et en ce que ces unités d'entraînement sont reliées de manière rigide à un dispositif (D) d'entraînement central.

5. Dispositif suivant l'une des revendications 1 à 4, caractérisé en ce que chaque système (WS₁, ... WS_{N}) de pesage comporte un dispositif (D₁, ... D_{N}) d'entraînement commandé ainsi qu'un capteur (SS₁, ... SS_{N}) localisé de vitesse, en ce qu'il est prévu un capteur (SS) de vitesse dans la région du dispositif d'amenée, et en ce que les signaux des capteurs (SS, SS₁, ... SS_{N}) de vitesse sont utilisés pour commander les dispositifs d'entraînement (D₁, ... D_{N}) des systèmes de pesage.
